# EUROPÄISCHE PATENTSCHRIFT

(11) **EP 4 166 791 B1**
(45) Veröffentlichungstag und Bekanntmachung des Hinweises auf die Patenterteilung: **01.10.2025**
(21) Anmeldenummer: 21202991.2
(22) Anmeldetag: 15.10.2021
(51) Int. Cl.: F04D 29/02, F04D 29/28, F04D 29/30

(54) **RADIALLAUFRAD**
RADIAL FAN
ROTOR RADIAL

(43) Veröffentlichungstag der Anmeldung: 19.04.2023
(73) Patentinhaber: Nicotra Gebhardt GmbH, 74638 Waldenburg (DE)
(72) Erfinder: Heigold, Thomas, 74653 Gaisbach (DE); Gundel, Klaus, 74635 Belzhag (DE)
(74) Vertreter: Patentanwälte Magenbauer & Kollegen Partnerschaft mbB

(56) Entgegenhaltungen:
- EP-A1- 1 738 863
- EP-A1- 1 995 466
- EP-A1- 2 835 539
- EP-A2- 2 940 313
- WO-A1-2014/168261
- CN-U- 212 028 170

## Beschreibung

Die Erfindung betrifft ein Radiallaufrad, mit einer eine Eintrittsöffnung aufweisenden Deckscheibe und einer Tragscheibe, die über einen mehrere Schaufeln aufweisenden Schaufelkranz miteinander verbunden sind, wobei die Schaufeln jeweils zwei einander entgegengesetzte Seitenkanten aufweisen, von denen eine mit der Deckscheibe und die andere mit der Tragscheibe verbunden ist, wobei sich die Seitenkanten jeweils zwischen einer Schaufel-Eintrittskante und einer in einer Laufrad-Umfangsrichtung entgegengesetzten Schaufel-Austrittskante erstrecken.

Derartige Radiallaufräder sind bereits seit langem bekannt. Ein Ziel bei der Entwicklung von Radiallaufrädern ist es, ein Radiallaufrad bereitzustellen, das einen hohen Wirkungsgrad aufweist. Hier wurden in der Vergangenheit bereits unterschiedliche Ansätze verfolgt, beispielsweise ist in der DE 10 2011 013 841 A1 ein Radialventilatorrad offenbart, das eine Deckscheibe und eine Tragscheibe aufweist, die über einen Schaufelkranz miteinander verbunden sind. Der Schaufelkranz besitzt mehrere von innen nach außen gegen die Laufrichtung geneigte Schaufeln, die jeweils eine Schaufeleintrittskante und ein in Radialrichtung weiter außen angeordnete Schaufelaustrittskante aufweist. Der Wirkungsgrad dieses Radialventilatorrads wurde dahingehend verbessert, dass die Schaufeleintrittskanten ausgehend von der Deckscheibe in Richtung zur Tragscheibe jeweils einen geraden Verlauf mit einer Komponente in Radialrichtung und einer Komponente in Umfangsrichtung haben.

Ein anderer Ansatz zur Verbesserung des Wirkungsgrades ist in der EP 2 942 531 A1 beschrieben, bei der das Laufrad insgesamt einteilig als Spritzgussteil gefertigt ist, wobei die Schaufeln eine 3D-Geometrie aufweisen.

Ferner zeigt das Dokument EP 2 835 539 A1 ein Verfahren zur Herstellung eines Radialventilators mit hohlen Schaufelblättern aus zwei verschweißten Hälften.

Aufgabe der Erfindung ist es, ein Radiallaufrad der eingangs erwähnten Art zu schaffen, das sich durch einen hohen Wirkungsgrad auszeichnet, gewichtsoptimiert ist und kostengünstig herstellbar ist.

Diese Aufgabe wird durch ein Radiallaufrad mit den Merkmalen des unabhängigen Anspruchs 1 gelöst. Weiterbildungen der Erfindung sind in den Unteransprüchen dargestellt.

Das erfindungsgemäße Radiallaufrad zeichnet sich dadurch aus, dass die Schaufeln jeweils als Hohlprofil ausgebildet sind und zwei aneinander angesetzte und im Bereich der Schaufel-Eintrittskante und der Schaufel-Austrittskante jeweils über eine Schweißverbindung miteinander verbundene, zwischen sich einen Hohlraum begrenzende Schaufelhälften aufweisen.

Die Ausgestaltung der Schaufeln als Hohlprofile führt gegenüber aus Vollmaterial ausgeführten Schaufeln zu einer Gewichtsersparnis. Die Herstellung solcher Hohlprofil-Schaufeln ist relativ einfach aus den beiden Schaufelhälften durchzuführen, die lediglich im Bereich der Schaufel-Eintrittskante und der Schaufel-Austrittskante miteinander zu verschweißen sind. Zweckmäßigerweise bestehen die Schaufeln jeweils aus Leichtmetall oder einer Leichtmetall-Legierung, wobei sich als Leichtmetall bzw. Leichtmetall-Legierung insbesondere Aluminium bzw. eine Aluminium-Legierung eignet. Insbesondere derartige Aluminium-Legierungen haben den Vorteil, dass die mechanische Festigkeit, Duktilität und Bruchzähigkeit bei tiefen Temperaturen zunimmt. Bezüglich Korrosion sind sie zudem seewasserbeständig.

Erfindungsgemäß weisen die Schaufeln jeweils einen sich zur Schaufel-Eintrittskante hin verjüngenden Eintrittsendbereich auf, der von an den voneinander abgewandten Außenflächen der Schaufelhälften konvex gewölbten Endabschnitten der beiden Schaufelhälften gebildet ist, derart, dass der Eintrittsendbereich eine sich über beide Schaufelhälften erstreckende durchgängig gekrümmte Außenkontur aufweist. Die Schaufeln besitzen in diesem Fall jeweils an der Schaufel-Eintrittskante eine bogenförmig gekrümmte Profilnase oder einen "Radius", der Teil des Profils der Schaufel ist. Die beiden Schaufelhälften bilden also gemeinsam mit dem an seiner Außenkontur durchgängig gekrümmten Eintrittsendbereich ein Tragflügelprofil, das strömungstechnisch optimiert ist und insbesondere gegenüber "scharfkantigen Schaufel-Eintrittskanten" insgesamt ebenfalls zur Verbesserung des Wirkungsgrads beiträgt. Die als Hohlprofile ausgebildeten Schaufeln besitzen eine 3D-Geometrie.

In besonders bevorzugter Weise sind die konvex gewölbten Endabschnitte jeweils als durch plastisches Umformen eines Schaufelhälften-Rohlings spanlos erzeugte Umformabschnitte ausgebildet. Als plastisches Umformen eignet sich insbesondere ein Prägen der Schaufelhälften-Rohlinge. In diesem Fall werden die konvex gewölbten Endabschnitte eingeprägt.

In besonders bevorzugter Weise handelt es sich bei der Schweißverbindung um eine Laser-Schweißverbindung. Eine derartige Laser-Schweißverbindung hat den Vorteil, dass der Wärmeeintrag beim Schweißen relativ gering ist. Dadurch kann der Verzug der zu schweißenden Teile aufgrund der Wärmeeinwirkung begrenzt werden.

Es ist möglich, dass die Schweißverbindung wenigstens eine sich im Wesentlichen über die gesamte Länge der Schaufel-Eintrittskante und/oder der Schaufel-Austrittskante erstreckende Schweißnaht aufweist. Alternativ ist es denkbar, dass die Schweißverbindung auch mittels einer Punktschweißung hergestellt wird.

In besonders bevorzugter Weise sind die Schaufeln als von der Deckscheibe und der Tragscheibe separate Bauteile ausgebildet und sind über Befestigungsmaßnahme jeweils im Bereich ihrer Seitenkanten einerseits mit der Deckscheibe und andererseits mit der Tragscheibe verbunden.

In besonders bevorzugter Weise umfassen die Befestigungsmaßnahmen eine Schweißverbindung, mit der die Schaufeln jeweils einerseits an die Deckscheibe und andererseits an die Tragscheibe geschweißt sind. Als Schweißverbindung eignet sich wieder insbesondere eine Laser-Schweißverbindung, um den Wärmeeintrag zu reduzieren.

In besonders bevorzugter Weise umfassen die Befestigungsmaßnahmen zusätzlich zur Schweißverbindung eine Formschlussverbindung, mit der die Schaufeln einerseits mit der Deckscheibe und andererseits mit der Tragscheibe verbunden sind.

In besonders bevorzugter Weise ist die Formschlussverbindung als Steckverbindung ausgebildet, mit einerseits an den Seitenkanten der jeweiligen Schaufeln und andererseits an Deck- oder Tragscheibe ausgebildeten, einander zugeordneten Steckelementen und Gegen-Steckelementen.

In besonders bevorzugter Weise sind die Steckelemente also insbesondere längliche Steckpins, vorzugsweise Stecklaschen, und die Gegen-Steckelemente als die Stecklaschen aufnehmende Aufnahmeöffnungen, insbesondere Aufnahmeschlitze, ausgebildet. Zweckmäßigerweise befinden sich die Steckpins an den Schaufeln und die Aufnahmeöffnungen an Deck- und Tragscheibe. Es wäre jedoch auch denkbar, an Deck- und Tragscheibe Steckpins und an den Seitenkanten der Schaufeln Aufnahmeöffnungen, insbesondere Aufnahmeschlitze auszubilden.

In besonders bevorzugter Weise sind die länglichen Steckpins an die Kontur der Außenflächen der Schaufelhälften angepasst und ebenfalls konvex gekrümmt ausgebildet, wobei die Kontur der Aufnahmeschlitze an die Kontur der länglichen Steckpins angepasst ist.

Die Schaufeln weisen jeweils zwei voneinander abgewandte Außenflächen auf, von denen die in Laufrichtung vordere, insbesondere konvex gekrümmte Außenfläche als Druckseite und die entgegengesetzte Außenfläche, die gegebenenfalls konkav gekrümmt ist, die Saugseite darstellt. Es ist möglich, dass die länglichen Steckpins an den Seitenkanten der Schaufeln derart angeordnet sind, dass die länglichen Steckpins alternierend der Druckseite und der Saugseite zugeordnet sind. Zweckmäßigerweise befinden sich die länglichen Steckpins also in der Nähe der Druckseite und bilden dabei quasi eine Verlängerung der Außenfläche, wobei der entlang der Seitenkante nächste längliche Steckpin dann an der Saugseite quasi als Verlängerung der Saugseite angeordnet ist.

In besonders bevorzugter Weise sind die Schaufeln von innen nach außen gegen die Laufrichtung geneigt und sind in Form von rückwärtsgekrümmten Schaufeln ausgebildet. Zweckmäßigerweise weist die Schaufel-Eintrittskante und/oder Schaufel-Austrittskante einer jeweiligen Schaufel ausgehend von der Deckscheibe in Richtung zur Tragscheibe einen bogenförmigen Verlauf auf.

Die Erfindung umfasst ferner ein Verfahren zur Herstellung eines Radiallaufrads nach einem der Ansprüche 1 bis 11, das Verfahren mit folgenden Schritten:
- Bereitstellen von zwei Schaufelhälften und Zusammensetzen der beiden Schaufelhälften derart, dass ein Hohlprofil gebildet wird und die beiden Schaufelhälften gemeinsam eine Schaufel-Eintrittskante und eine Schaufel-Austrittskante bilden,
- Verschweißen der beiden Schaufelhälften im Bereich der Schaufel-Eintrittskante und der Schaufel-Austrittskante zur Bildung einer Schaufel,
- Durchführung der vorstehend genannten Verfahrensschritte zur Herstellung sämtlicher Schaufeln des Schaufelkranzes,
- Verbinden der Schaufeln im Bereich deren Seitenkanten einerseits mit der Deckscheibe und andererseits mit der Tragscheibe.

Zweckmäßigerweise werden die Schaufelhälften vor dem Zusammensetzen jeweils plastisch umgeformt, insbesondere geprägt, um konvex gewölbte Innenabschnitte herzustellen.

Bei einer Weiterbildung der Erfindung werden die Schaufeln über die Kombination der Steckpins an der Aufnahmeschlitze formschlüssig mit Deck- und Tragscheibe verbunden und anschließend die Steckungen der Steckpins mit den Aufnahmeschlitzen verschweißt.

Zweckmäßigerweise erfolgt die Verschweißung an einer dem Schaufelkranz abgewandten Außenseite von Deckscheibe oder Tragscheibe.

Ein bevorzugtes Ausführungsbeispiel ist in der Zeichnung dargestellt und wird im Folgenden näher erläutert. In der Zeichnung zeigen:
- Figur 1: eine perspektivische Darstellung eines bevorzugten Ausführungsbeispiels des erfindungsgemäßen Radiallaufrads,
- Figur 2: eine perspektivische Seitenansicht einer Schaufel des Radiallaufrads von Figur 1,
- Figur 3: eine andere perspektivische Ansicht der Schaufel von Figur 2,
- Figur 4: einen Längsschnitt durch die Tragscheibe des Radiallaufrads von Figur 1,
- Figur 5: einen Längsschnitt durch das Radiallaufrad von Figur 1,
- Figur 6: eine vergrößerte Darstellung der Einzelheit X von Figur 3,
- Figur 7: eine perspektivische Ansicht von schräg oben von Seiten der Tragscheibe aus gesehen auf das Radiallaufrad von Figur 1 und
- Figur 8: eine perspektivische Ansicht von schräg oben von Seiten der Deckscheibe aus gesehen auf das Radiallaufrad von Figur 1.

Die Figuren 1 bis 8 zeigen ein bevorzugtes Ausführungsbeispiel des erfindungsgemäßen Radiallaufrads 11. Das Radiallaufrad, das der Einfachheit halber auch als Laufrad bezeichnet werden könnte ist Bestandteil eines Radialventilators (nicht dargestellt), der darüber hinaus noch einen Ventilatorantrieb (nicht dargestellt) besitzt, über den das Radiallaufrad 11 rotatorisch antreibbar ist. Bei dem Radialventilator kann es sich um einen solchen mit Riemenantrieb oder mit Direktantrieb handeln. Im erstgenannten Fall sorgt ein Riemen für die Kraftübertragung vom Ventilatorantrieb auf das Radialventilatorrad 11. Beim direkt angetriebenen Radialventilator kann der Ventilatorantrieb an das Radiallaufrad angebaut sein, beispielsweise dadurch, dass eine Antriebswelle des Ventilatorantriebs an einer an einer Tragscheibe 12 ausgebildeten Nabenanordnung 13 des Radiallaufrads 11 gekoppelt ist.

Das in den Figuren 1 bis 8 gezeigte bevorzugte Ausführungsbeispiel zeigt rein beispielhaft ein Radiallaufrad 11, das für den direkten Antrieb bestimmt ist.

Wie insbesondere in den Figuren 1, 5, 7 und 8 gezeigt, besitzt das Radiallaufrad 11 eine Deckscheibe 14, die eine kreisrunde Eintrittsöffnung 15 aufweist, die einen Ansaugdurchmesser definiert. Die Eintrittsöffnung 50 befindet sich dabei an einem an der Außenseite der Deckscheibe vorstehenden Stutzen 15, der sich in Axialrichtung entlang einer Rotationsachse 16 trompetenförmig nach innen erweitert. Die trompetenförmige Erweiterung des Stutzens 15 sorgt für eine verbesserte Umlenkung von der axialen in die radiale Strömungsrichtung. Der Radius der Krümmung kann beispielsweise im Bereich von 10 % bis 30 % des Ansaugdurchmessers liegen.

Es ist ferner eine Tragscheibe 12 vorgesehen, die koaxial zur Deckscheibe 14 angeordnet ist. Deck- und Tragscheibe 12, 14 sind über einen Schaufelkranz 17 miteinander verbunden. An der Tragscheibe 12 befindet sich die bereits zuvor erwähnten Nabenanordnung 13, die zur Kopplung mit einer Antriebswelle eines Ventilatorantriebs (nicht dargestellt) dient. Der Außendurchmesser der Tragscheibe 12 ist geringer als der Außendurchmesser der Deckscheibe 14 oder ungefähr gleich groß.

Der Schaufelkranz 17 besteht aus mehreren Schaufeln 18, die jeweils von innen nach außen gegen die Laufrichtung geneigt sind. Im vorliegenden Beispielsfall sind rückwärts gekrümmte Schaufeln 18 vorgesehen.

Die Schaufeln 18 besitzen jeweils zwei aneinander entgegengesetzte Seitenkanten 19a, 19b, von denen eine mit der Deckscheibe 14 und die andere mit der Tragscheibe 12 verbunden ist. Die Seitenkanten 19a, 19b erstrecken sich jeweils zwischen einer Schaufel-Eintrittskante 20 und einer in einer Laufrad-Umfangsrichtung entgegengesetzten Schaufel-Austrittskante 21.

Wie insbesondere in Figur 6 gezeigt, sind die Schaufeln 18 jeweils als Hohlprofil ausgebildet und weisen zwei aneinander angesetzte und im Bereich der Schaufel-Eintrittskante 20 und der Schaufel-Austrittskante 21 jeweils über eine Schweißverbindung 22 miteinander verschweißte, zwischen sich einen Hohlraum 23 begrenzte Schaufelhälften 24, 25 auf.

Wie ferner in Figur 6 gezeigt, besitzen die Schaufeln 18 jeweils eine sich zur Schaufel-Eintrittskante 20 hin verjüngenden Eintrittsendbereichs 26 auf, der voneinander abgewandten Außenflächen 27, 28 der Schaufelhälften 24, 25 konvex gewölbten Endabschnitten 29, 30 der beiden Schaufelhälften 24, 25 gebildet ist, derart, dass der Eintrittsendbereich 26 eines sich über beide Schaufelhälften 24, 25 erstreckende durchgängig gekrümmte Außenkontur aufweist.

Wie insbesondere in den Figuren 5 und 7 gezeigt, sind die Schaufeln 18 jeweils in sich verwunden, d. h. die einander entgegengesetzten Seitenkanten 19a, 19b einer jeweiligen Schaufel 18 haben voneinander verschiedene Verläufe.

Die konvex gewölbten Endabschnitte 29, 30 sind jeweils als durch plastisches Umformen, insbesondere Prägen, eines Schaufelhälften-Rohlings spanlos erzeugte Umformabschnitte ausgebildet.

Die Schaufeln 18 bestehen jeweils aus Aluminium bzw. einer Aluminiumlegierung. In Kombination mit dem Hohlprofil der Schaufeln ergibt sich dadurch eine Gewichtseinsparung gegenüber herkömmlichen Schaufeln aus Stahlblech-Vollmaterial.

Wie insbesondere in den Figuren 2 und 3 gezeigt sind die Schaufeln 18 also als Hohlprofilschaufeln ausgebildet. Die Schaufelgeometrie kann aus mehreren, axial versetzten Schnitten senkrecht zur Drehachse gebildet werden. Dabei werden für jeden Schnitt unterschiedliche Ein- und Austrittswinkel sowie Durchmesserverhältnisse und Schaufelradien verwendet. Die endgültige Form der Hohlprofilschaufel wird aus der Schaufelgeometrie und einer überlagerten NACA-Profilgeometrie gebildet. Die Schaufeln können also nach Art eines Tragflügelprofils ausgebildet sein.

Wie insbesondere in Figur 1 gezeigt, bestimmt insbesondere die Meridiankontur 31 an der Schaufel-Austrittskante 21 des Radiallaufrads 11 die endgültige Form der Schaufel 18. Ein für die Einströmung der Schaufeln 18 wichtiger Parameter ist der sogenannte Schaufeleintrittswinkel β₁. Dies wird gebildet als Winkel einer Tangente an einen inneren Fußpunkt der Schaufel 18 durch diesen Fußpunkt laufenden Kreisumfangstangente. Der Schaufeleintrittswinkel ist β_{1,TS} ist hierbei im Bereich der Tragscheibe verschieden von den Schaufeleintrittswinkel β_{1,DS} im Bereich der Deckscheibe.

Der Schaufel-Eintrittskante 20 entgegengesetzt ist die Schaufel-Austrittskante 21 angeordnet. An der Schaufel-Austrittskante 21 ist ein Schaufelaustrittswinkel β₂ gebildet, der als Winkel einer Tangente an einen äußeren Fußpunkt der Schaufel zu durch diesen Fußpunkt laufenden Kreisumfangstangente definiert. In analoger Weise zum an der Schaufel-Eintrittskante 20 ausgebildeten Schaufeleintrittswinkel β₁ kann auch der Schaufelaustrittswinkel β_{2,TS} im Bereich der Tragscheibe verschieden von den Schaufelaustrittswinkel β_{2,DS} im Bereich der Deckscheibe sein.

Wie bereits erwähnt, werden die Schaufeln 18 jeweils durch das Zusammensetzen der beiden Schaufelhälften 24, 25 und anschließendes Verschweißen im Bereich der Schaufel-Eintrittskante 20 und der Schaufelaustrittskante 21 gebildet. Die hierzu vorgesehene Schweißverbindung kann zweckmäßigerweise als Laser-Schweißverbindung ausgebildet sein, wodurch der Wärmeeintrag in die zu schweißenden Schaufelhälften beim Schweißvorgang relativ gering ist. Zweckmäßigerweise werden die Schaufeln an der Schaufel-Eintrittskante 20 und an der Schaufel-Austrittskante 21 mittels einer sich über die gesamte Länge des Schaufel-Eintrittskante und der Schaufel-Austrittskante 21 erstreckende Schweißnaht (nicht dargestellt) gebildet.

Ein weiterer wichtiger Aspekt ist die Verbindung der Schaufeln 18 einerseits mit der Tragscheibe 12 und andererseits mit der Deckscheibe 14 im Bereich der zueinander entgegengesetzt angeordneten Seitenkanten 19a, 19b.

Wie insbesondere in den Figuren 2, 3, 6 und 7 gezeigt, wird als Befestigungsmaßnahme zur Befestigung der Schaufeln 18 einerseits an der Deckscheibe 14 und andererseits an der Tragscheibe 12 eine Kombination aus Schweißverbindung mit einer Formschlussverbindung verwendet.

Die Formschlussverbindung ist als Steckverbindung ausgebildet, mit einerseits an den Seitenkanten 19a, b der jeweiligen Schaufel 18 und andererseits an Deck- oder Tragscheibe 14, 12 ausgebildeten, einander zugeordneten Steckelementen und Gegensteckelementen.

Wie insbesondere in Figur 6 gezeigt, sind die Steckelemente als insbesondere längliche Steckpins 32 ausgebildet. Die länglichen Steckpins 32 könnten daher auch als Stecklaschen bezeichnet werden. Die Gegen-Steckelemente sind als die Steckpins aufnehmende Aufnahmeöffnungen ausgebildet. Im Falle von länglichen Steckpins bzw. Stecklaschen sind die Aufnahmeöffnungen als Aufnahmeschlitze 33 ausgebildet.

Wie insbesondere in Figur 6 gezeigt, sind die länglichen Steckpins 32 an die Kontur der Außenflächen 27, 28 der Schaufelhälften 24, 25 angepasst und entsprechend gekrümmt ausgebildet. Die Kontur der Aufnahmeschlitze 33 ist dabei an die Kontur der länglichen Steckpins 32 angepasst.

Wie insbesondere die Zusammenschau der Figuren 2, 3 und 7 zeigt, sind die einander entgegengesetzt liegenden Außenflächen 27, 28 einer jeweiligen Schaufel 18 charakteristisch ausgebildet. Die in Laufrichtung vordere Außenfläche die zur vorderen Schaufelhälfte 24 gehört könnte auch als druckseitige Außenfläche 27 bezeichnet werden, während die andere Außenfläche an der hinteren Schaufelhälfte auch als saugseitige Außenfläche 28 bezeichnet werden kann.

Wie insbesondere in Figur 7 gezeigt, sind die länglichen Steckpins 32 alternierend an der Saug- und an der Druckseite also abwechselnd im Bereich der druckseitigen Außenfläche 27 und der saugseitigen Außenfläche 28 angeordnet.

Die Ausgestaltung der Steckpins 32 kann ebenfalls bereits bei der Herstellung der beiden Schaufelhälften 24, 25 erfolgen, beispielsweise durch Herausstanzen oder Ausprägen der länglichen Steckpins aus einem Schaufelhälften-Rohling.

Wie insbesondere in den Figuren 1 und 8 gezeigt, besitzen Trag- und Deckscheibe 12, 14 über einen Schaufelaustrittsdurchmesser, der durch die Schaufelaustrittskanten 21 der jeweiligen Schaufeln 18 definiert ist, hinausstehende Endbereiche 34, 35, die einen ringförmigen Diffusionsraum bzw. Diffusor 36 definieren, der einen Diffusor-Außendurchmesser aufweist. Charakteristisch an dem Querschnitt des Diffusors 36 ist, dass er nicht rechteckig oder trapezförmig ausgebildet ist, sondern durch die Form des nicht gerade auslaufenden, sondern bogenförmig gekrümmten Endbereichs 35 der Tragscheibe 12 bestimmt ist.

Die Herstellung des Radiallaufrads 11 läuft im Wesentlichen wie folgt ab:
Zunächst werden die beiden Schaufelhälften 24, 25 bereitgestellt und derart zusammengesetzt, dass ein Hohlprofil gebildet wird und die beiden Schaufelhälften 24, 25 gemeinsam eine Schaufel-Eintrittskante 20 und eine Schaufel-Austrittskante 21 bilden. Als nächstes müssen dann natürlich die beiden Schaufelhälften 24, 25 miteinander verbunden bzw. aneinander befestigt werden, was durch Verschweißen der beiden Schaufelhälften 24, 25 im Bereich der Schaufel-Eintrittskante 20 und im Bereich der Schaufel-Austrittskante 21 erfolgt. Dadurch entsteht eine Hohlprofil-Schaufel.

Es werden nacheinander oder gleichzeitig alle für den Schaufelkranz 17 benötigte Schaufeln 18 hergestellt.

Als nächstes werden die Schaufeln 18 jeweils im Bereich deren Seitenkanten 19a, 19b einerseits mit der Deckscheibe 12 und andererseits mit der Tragscheibe verbunden.

Charakteristisch an dem Herstellungsprozess ist, dass die Schaufelhälften 24, 25 vor dem Bereitstellen und Zusammensetzen mittels plastischem Umformen insbesondere Prägen bearbeitet wurden. Dabei wurde aus einem Schaufelhälften-Rohling ein konvex gewölbter Endabschnitt 29 herausgebildet, der gemeinsam mit dem konvex gewölbten Endabschnitt 30 der anderen Schaufelhälfte den charakteristisch geformten Eintrittsendbereich 26 bildet, der sich mit einer durchgängig gekrümmten Außenkontur über beide Schaufelhälften 24, 25 erstreckt.

Das Verbinden der fertig hergestellten Schaufeln 18 mit einerseits der Tragscheibe 12 und andererseits der Deckscheibe 14 erfolgt dadurch, dass die länglichen Steckpins 32 an den Seitenkanten der Schaufeln 18 einerseits in die Aufnahmeschlitze 33 an der Tragscheibe 12 und andererseits in die Aufnahmeschlitze 33 an der Deckscheibe 14 gesteckt werden. Anschließend werden die dadurch erzeugten Steckungen von außen her also von der dem Schaufelkranz abgewandten Außenseite der Tragscheibe 12 bzw. der Deckscheiben 14 mittels einer Schweißverbindung verschweißt. Auch hier eignet sich als Schweißverfahren das Laserschweißen, um den Wärmeeintrag zu reduzieren.

Gegebenenfalls kann auch zur Stabilisierung der Verbindung noch von innen her verschweißt werden.

## Patentansprüche

1. Radiallaufrad, mit einer eine Eintrittsöffnung (50) aufweisenden Deckscheibe (14) und einer Tragscheibe (12), die über einen mehrere Schaufeln (18) aufweisenden Schaufelkranz (17) miteinander verbunden sind, wobei die Schaufeln (18) jeweils zwei einander entgegengesetzte Seitenkanten (19a, 19b) aufweisen, von denen eine mit der Deckscheibe (14) und die andere mit der Tragscheibe (12) verbunden ist, wobei sich die Seitenkanten (19a, 19b) jeweils zwischen einer Schaufel-Eintrittskante (20) und einer in einer Laufrad-Umfangsrichtung entgegengesetzten Schaufel-Austrittskante (21) erstrecken, wobei die Schaufeln (18) jeweils als Hohlprofil ausgebildet sind und zwei aneinander angesetzte und im Bereich der Schaufel-Eintrittskante (20) und der Schaufel-Austrittskante (21) jeweils über eine Schweißverbindung miteinander verbundene, zwischen sich einen Hohlraum (23) begrenzende Schaufelhälften (24, 25) aufweisen, wobei die Schaufeln (18) jeweils einen sich zur Schaufel-Eintrittskante (20) hin verjüngenden Eintrittsendbereich (26) aufweisen, **dadurch gekennzeichnet, dass** der Eintrittsendbereich (26) von an den voneinander abgewandten Außenflächen (27, 28) der Schaufelhälften (24, 25) konvex gewölbten Endabschnitten (29, 30) der beiden Schaufelhälften (24, 25) gebildet ist, derart, dass der Eintrittsendbereich (26) eine sich über beide Schaufelhälften (24, 25) erstreckende durchgängig gekrümmte Außenkontur aufweist.

2. Radiallaufrad nach Anspruch 1, **dadurch gekennzeichnet, dass** die konvex gewölbten Endabschnitte (29, 30) jeweils als durch plastisches Umformen, insbesondere Prägen, eines Schaufelhälften-Rohlings spanlos erzeugte Umformabschnitte ausgebildet sind.

3. Radiallaufrad nach einem der vorhergehenden Ansprüche, **dadurch gekennzeichnet, dass** die Schweißverbindung eine Laser-Schweißverbindung ist.

4. Radiallaufrad nach einem der vorhergehenden Ansprüche, **dadurch gekennzeichnet, dass** die Schweißverbindung wenigstens eine sich im Wesentlichen über die gesamte Länge der Schaufel-Eintrittskante (20) und/oder der Schaufel-Austrittskante (21) erstreckende Schweißnaht aufweist.

5. Radiallaufrad nach einem der vorhergehenden Ansprüche, **dadurch gekennzeichnet, dass** die Schaufeln (18) als von der Deckscheibe (14) und der Tragscheibe (12) separate Bauteile ausgebildet sind und über Befestigungsmaßnahmen jeweils im Bereich ihrer Seitenkanten (19a, 19b) einerseits mit der Deckscheibe (14) und anderseits mit der Tragscheibe (12) verbunden sind.

6. Radiallaufrad nach Anspruch 5, **dadurch gekennzeichnet, dass** die Befestigungsmaßnahmen eine Schweißverbindung umfassen, mit der die Schaufeln (18) jeweils einerseits an die Deckscheibe (14) und anderseits an die Tragscheibe (12) geschweißt sind.

7. Radiallaufrad nach Anspruch 6, **dadurch gekennzeichnet, dass** die Befestigungsmaßnahmen zusätzlich zur Schweißverbindung eine Formschlussverbindung umfassen, mit der die Schaufeln (18) einerseits mit der Deckscheibe (14) und anderseits mit der Tragscheibe (12) verbunden sind, wobei vorzugsweise die Formschlussverbindung als Steckverbindung ausgebildet ist, mit einerseits an den Seitenkanten der jeweiligen Schaufeln (18) und anderseits an Deck- oder Tragscheibe (12, 14) ausgebildeten, einander zugeordneten Steckelementen und Gegen-Steckelementen.

8. Radiallaufrad nach Anspruch 7, **dadurch gekennzeichnet, dass** die Steckelemente als insbesondere längliche Steckpins (32), vorzugsweise Stecklaschen, und die Gegen-Steckelemente als die Steckpins (32) aufnehmende Aufnahmeöffnungen, insbesondere Aufnahmeschlitze (33), ausgebildet sind, wobei vorzugsweise die Steckpins (32) an den Schaufeln (18) und die Aufnahmeöffnungen an Deck- und Tragscheibe (12, 14) angeordnet sind.

9. Radiallaufrad nach Anspruch 8, **dadurch gekennzeichnet, dass** die länglichen Steckpins (32) an die Kontur der Außenflächen (27, 28) der Schaufelhälften (24, 25) angepasst sind und ebenfalls konvex gekrümmt ausgebildet sind, wobei die Kontur der Aufnahmeschlitze (33) an die Kontur der länglichen Steckpins (32) angepasst ist.

10. Radiallaufrad nach einem der vorhergehenden Ansprüche, **dadurch gekennzeichnet, dass** die Schaufeln (18) von innen nach außen gegen die Laufrichtung geneigt sind und in Form von rückwärts gekrümmten Schaufeln (18) ausgebildet sind.

11. Radiallaufrad nach einem der vorhergehenden Ansprüche, **dadurch gekennzeichnet, dass** die Schaufel-Eintrittskante (20) und/oder Schaufel-Austrittskante (21) einer jeweiligen Schaufel (18) ausgehend von der Deckscheibe (14) in Richtung zur Tragscheibe (12) einen bogenförmigen Verlauf aufweist.

12. Verfahren zur Herstellung eines Radiallaufrades (11) nach einem der Ansprüche 1 bis 11, das Verfahren mit folgenden Schritten:
- Bereitstellen von zwei Schaufelhälften (24, 25), die jeweils an voneinander abgewandten Außenflächen (27, 28) einem konvex gewölbten Endabschnitt (29, 30) aufweisen und Zusammensetzen der beiden Schaufelhälften (24, 25) derart, dass ein Hohlprofil gebildet wird und die beiden Schaufelhälften (24, 25) gemeinsam eine Schaufel-Eintrittskante (20) und eine Schaufel-Austrittskante (21) bilden, wobei durch Zusammensetzen der beiden konvex gewölbten Endabschnitten (29, 30) ein sich zur Schaufel-Eintrittskante (20) hin verjüngender Eintrittsendbereich (26) gebildet wird, der eine sich über beide Schaufelhälften (24, 25) erstreckende durchgängig gekrümmte Außenkontur aufweist,
- Verschweißen der beiden Schaufelhälften (24, 25) im Bereich der Schaufel-Eintrittskante (20) und der Schaufel-Austrittskante (21) zur Bildung einer Schaufel (18),
- Durchführung der vorstehend genannten Verfahrensschritten zur Herstellung sämtlicher Schaufeln (18) des Schaufelkranzes (17),
- Verbinden der Schaufeln (18) im Bereich deren Seitenkanten (19a, 19b) einerseits mit der Deckscheibe (14) und andererseits mit der Tragscheibe (12).

13. Verfahren nach Anspruch 12, **dadurch gekennzeichnet, dass** die Schaufelhälften (24, 25) vor dem Zusammensetzen jeweils plastisch umgeformt, insbesondere geprägt, werden, um konvex gewölbte Endabschnitte (29, 30) herzustellen.

14. Verfahren nach Anspruch 12 oder 13, **dadurch gekennzeichnet, dass** die Schaufeln (18) über die Kombination der Steckpins (32) und der Aufnahmeschlitze (33) formschlüssig mit Deck- und Tragscheibe (14, 12) verbunden und anschließend die Steckungen der Steckpins (32) mit den Aufnahmeschlitzen (33) verschweißt werden, wobei vorzugsweise die Verschweißung an einer dem Schaufelkranz (17) abgewandten Außenseite von Deckscheibe (14) und Tragscheibe (12) erfolgt.

## Claims

1. Radial impeller having a cover plate (14) with an inlet opening (50) and a support plate (12), said plates being connected to one another by means of a vane ring (17) having multiple vanes (18), wherein said vanes (18) each have two side edges (19a, 19b) opposite one another, one of which is connected to the cover plate (14) and the other to the support plate (12), wherein the side edges (19a, 19b) each extend between a vane inlet edge (20) and a vane outlet edge (21) which is opposite in a circumferential direction of the impeller, wherein the vanes (18) are each designed as a hollow profile and have two vane halves (24, 25) delimiting a cavity (23) between them which are applied to one another and are each connected to one another in the region of the vane inlet edge (20) and the vane outlet edge (21) by means of a welded connection, wherein the vanes (18) each have an inlet end region (26) which tapers towards the vane inlet edge (20) **characterized in that** the inlet end region (26) is formed by convexly curved end portions (29, 30) of the two vane halves (24, 25) on the outer faces (27, 28) of the vane halves (24, 25) facing away from one another, in such a manner that the inlet end region (26) has a continuously curved outer contour extending over both vane halves (24, 25).

2. Impeller according to Claim 1, **characterized in that** the convexly curved end portions (29, 30) are each designed as formed portions produced without machining by plastic forming of a vane half blank, in particular stamping, of a vane half blank.

3. Impeller according to one of the preceding claims, **characterized in that** the welded connection is a laser-welded connection.

4. Impeller according to one of the preceding claims, **characterized in that** the welded connection has at least one welded seam extending substantially over the entire length of the vane inlet edge (20) and/or the vane outlet edge (21).

5. Impeller according to one of the preceding claims, **characterized in that** the vanes (18) are designed as components which are separate from the cover plate (14) and the support plate (12) and are each connected in the region of their side edges (19a, 19b) firstly to the cover plate (14) and secondly to the support plate (12) by means of fastening measures.

6. Impeller according to Claim 5, **characterized in that** the fastening measures comprise a welded connection, with which the vanes (18) are each welded firstly to the cover plate (14) and secondly to the support plate (12).

7. Impeller according to Claim 6, **characterized in that** the fastening measures comprise, in addition to the welded connection, a form-fitting connection, with which the vanes (18) are connected firstly to the cover plate (14) and secondly to the support plate (12), wherein the form-fitting connection is designed as a plug connection with plug elements and mating plug elements assigned to one another formed firstly on the side edges of the respective vanes (18) and secondly on the cover or support plate (12, 14).

8. Impeller according to Claim 7, **characterized in that** the plug elements are designed as particularly elongate plug pins (32), preferably plug tabs, and the mating plug elements are designed as receiving openings, in particular receiving slots (33), receiving the plug tabs, wherein the plug pins (32) are preferably arranged on the vanes (18) and the receiving openings on the cover and support plate (12, 14).

9. Impeller according to Claim 8, **characterized in that** the elongate plug pins (32) are adapted to the contour of the outer surfaces (27, 28) of the vane halves (24, 25) and likewise have a convexly curved design, wherein the contour of the receiving slot (33) is adapted to the contour of the elongate plug pins (32).

10. Impeller according to one of the preceding claims, **characterized in that** the vanes (18) are tilted from the inside outwards against the running direction and are designed in the form of backwardly curved vanes (18).

11. Impeller according to one of the preceding claims, **characterized in that** the vane inlet edge (20) and/or the vane outlet edge (21) of a respective vane (18) has an arcuate profile starting from the cover plate (14) in the direction of the support plate (12).

12. Method for producing a radial impeller (11) according to one of claims 1 to 11, said method having the following steps:
- provision of two vane halves (24, 25) each have a convexly curved end portion (29, 30) on outer faces (27, 28) facing away from one another and assembly of the two vane halves (24, 25) in such a manner that a hollow profile is formed and the two vane halves (24, 25) together form a vane inlet edge (20) and a vane outlet edge (21), wherein by assembling of the two convexly curved end portions (29, 30) an inlet end region (26) is formed which tapers towards the vane inlet edge (20), wherein the inlet end region (26) has a continuously curved outer contour extending over both vane halves (24, 25),
- welding of the two vane halves (24, 25) in the region of the vane inlet edge (20) and the vane outlet edge (21) to form a vane (18),
- implementation of the aforementioned method steps to produce all vanes (18) of the vane ring (17),
- connection of the vanes (18) in the region of the side edges (19a, 19b) thereof, firstly to the cover plate (14) and secondly to the support plate (12).

13. Method according to Claim 12, **characterized in that** the vane halves (24, 25) are each plastically formed prior to assembly, in particular stamped, in order to produce convexly curved inner portions (29, 30).

14. Method according to Claim 12 or 13, **characterized in that** the vanes (18) are connected to the cover and support plate (14, 12) in a form-fitting manner via the combination of plug pins (32) and the receiving slot (33) and the plug connections of the plug pins (32) with the receiving slots (33) are then welded, wherein the welding preferably takes place on an outer side of the cover plate (14) or support plate (12) facing away from the vane ring (17).

## Revendications

1. Impulseur radial, comportant un flasque (14) de couvercle ayant une ouverture (50) d'entrée et un flasque (12) de support, qui sont reliés l'un à l'autre par l'intermédiaire d'une couronne (17) d'aubes ayant plusieurs aubes (18), les aubes (18) comportant chaque fois deux bords (19a, 19b) latéraux opposés l'un à l'autre, dont l'un est relié au flasque (14) de couvercle et l'autre au flasque (12) de support, les bords (19a, 19b) latéraux s'étendant respectivement entre un bord (20) d'entrée d'aube et un bord (21) de sortie d'aube en sens opposé dans une direction périphérique de l'impulseur, les aubes (18) étant réalisées chacune en profilé creux et comportant deux moitiés (24, 25) d'aube assemblées l'une à l'autre et reliées l'une à l'autre respectivement par l'intermédiaire d'une liaison par soudure dans la zone du bord (20) d'entrée d'aube et du bord (21) de sortie d'aube et délimitant entre elles une cavité (23), les aubes (18) comportant chacune une zone (26) d'extrémité d'entrée se rétrécissant en direction du bord (20) d'entrée d'aube, **caractérisé en ce que** la zone (26) d'entrée est formée par des parties (29, 30) d'extrémité des deux moitiés (24, 25) d'aube bombées de manière convexe sur les surfaces (27, 28) extérieures non tournées l'une vers l'autre des moitiés (24, 25) d'aube, de telle manière que la zone (26) d'extrémité d'entrée a un contour extérieur incurvé généralement s'étendant sur les deux moitiés (24, 25) d'aube.

2. Impulseur radial suivant la revendication 1, **caractérisé en ce que** les parties (29, 30) d'extrémité bombées de manière convexe sont réalisées respectivement en tant que parties déformées produites sans copeau par déformation plastique, notamment estampage d'une ébauche de moitié d'aube.

3. Impulseur radial suivant l'une des revendications précédentes, **caractérisé en ce que** la liaison par soudure est une liaison par soudure au laser.

4. Impulseur radial suivant l'une des revendications précédentes, **caractérisé en ce que** la liaison par soudure comporte au moins **un** cordon de soudure s'étendant essentiellement sur toute la longueur du bord (20) d'entrée d'aube et/ou du bord (21) de sortie d'aube.

5. Impulseur radial suivant l'une des revendications précédentes, **caractérisé en ce que** les aubes (18) sont réalisées en tant que pièces constitutives distinctes du flasque (14) de couvercle et du flasque (12) de support et sont reliées par des mesures de fixation respectivement dans la zone de leurs bords (19a, 19b) latéraux d'un côté au flasque (14) de couvercle et de l'autre côté au flasque (12) de support.

6. Impulseur radial suivant la revendication 5, **caractérisé en ce que** les mesures de fixation comprennent une liaison par soudure, par laquelle les aubes (18) sont soudées, respectivement d'un côté au flasque (14) de couvercle et de l'autre côté au flasque (12) de support.

7. Impulseur radial suivant la revendication 6, **caractérisé en ce que** les mesures de fixation comprennent, en plus de la liaison par soudure, une liaison par complémentarité de forme, par laquelle les aubes (18) sont reliées d'un côté au flasque (14) de couvercle et de l'autre côté au flasque (12) de support, la liaison par complémentarité de forme étant réalisée, de préférence en tant que liaison par enfichage, avec des éléments d'enfichage et des éléments de contre-enfichage associés les uns aux autres, réalisés **d'un** côté sur les bords latéraux des aubes (18) associées et d'autre part sur les flasques (12, 14) de couvercle ou de support.

8. Impulseur radial suivant la revendication 7, **caractérisé en ce que** les éléments d'enfichage sont réalisés en tant que broches (32) d'enfichage, en particulier oblongues, de préférence en tant que baguettes d'enfichage, et les éléments de contre-enfichage étant réalisés en tant qu'ouvertures de réception recevant les broches (32) d'enfichage, en particulier en tant que fentes (33) de réception, de préférence les broches (32) d'enfichage étant disposées sur les aubes (18) et les ouvertures de réception sur les flasques (12, 14) de couvercle et de support.

9. Impulseur radial suivant la revendication 8, **caractérisé en ce que** les broches (32) d'enfichage oblongues sont adaptées aux contours des surfaces (27, 28) extérieures des moitiés (24, 25) d'aube, et sont également incurvées de manière convexe, le contour des fentes (33) de réception étant adapté au contour des broches (32) d'enfichage oblongues.

10. Impulseur radial suivant l'une des revendications précédentes, **caractérisé en ce que** les aubes (18) sont inclinées de l'intérieur vers l'extérieur à l'encontre du sens de rotation et sont réalisées en forme d'aubes (18) incurvées vers l'arrière.

11. Impulseur radial suivant l'une des revendications précédentes, **caractérisé en ce que** le bord (20) d'entrée d'aube et/ou le bord (21) de sortie d'aube d'une aube (18) respective a un contour en forme d'arc à partir du flasque (14) de couvercle en direction du flasque (12) de support.

12. Procédé de fabrication d'un impulseur radial (11) suivant l'une des revendications 1 à 11, le procédé comportant les étapes suivantes :
- on se procure deux moitiés (24, 25) d'aube, qui comportent chacune une partie (29, 30) d'extrémité cintrée de manière convexe sur des surfaces (27, 28) extérieures non tournées l'une vers l'autre et on assemble les deux moitiés (24, 25) d'aube, de manière à former un profilé creux et les deux moitiés (24, 25) d'aube forment ensemble un bord (20) d'entrée d'aube et un bord (21) de sortie d'aube, dans lequel il est formé, par l'assemblage des deux parties (29, 30) d'extrémité cintrées de manière convexe, une zone (26) d'extrémité d'entrée, qui se rétrécit en direction du bord (20) d'entrée d'aube et qui comporte un contour extérieur incurvé généralement s'étendant sur les deux moitiés (24, 25) d'aube,
- on soude les deux moitiés (24, 25) d'aube dans la zone de bord (20) d'entrée d'aube et du bord (21) de sortie d'aube pour former une aube (18),
- on exécute les étapes de procédé précités pour fabriquer toutes les aubes (18) de la couronne (17) d'aubes,
- on relie les aubes (18) dans la zone de leurs bords (19a, 19b) latéraux d'un côté au flasque (14) de couvercle et de l'autre côté au flasque (12) de support.

13. Procédé suivant la revendication 12, **caractérisé en ce que**, avant l'assemblage, on déforme plastiquement, notamment on estampe, les moitiés (24, 25) d'aube pour produire des parties (29, 30) d'extrémité cintrées de manière convexe.

14. Procédé suivant la revendication 12 ou 13, **caractérisé en ce que** l'on relie les aubes (18) par l'intermédiaire de la combinaison des broches (32) d'enfichage et des fentes (33) de réception en complémentarité de forme aux flasques (14, 12) de couvercle et de support et on soude ensuite les dispositifs d'enfichage des broches (32) d'enfichage aux fentes (33) de réception, le soudage s'effectuant, de préférence sur un côté extérieur du flasque (14) de couvercle et du flasque (12) de support non tourné vers la couronne (17) d'aubes.
